# EUROPÄISCHE PATENTSCHRIFT

(11) **EP 1 529 885 B1**
(45) Veröffentlichungstag und Bekanntmachung des Hinweises auf die Patenterteilung: **09.12.2009**
(21) Anmeldenummer: 04026388.1
(22) Anmeldetag: 04.11.2004
(51) Int. Cl.: E01F 15/14

(54) **Anpralldämpfer an Verkehrswegen**
Roadway impact attenuator
Amortisseur de choc pour routes

(30) Priorität: 04.11.2003 DE 10352127; 04.11.2003 DE 20317174 U
(43) Veröffentlichungstag der Anmeldung: 11.05.2005
(73) Patentinhaber: SPS SCHUTZPLANKEN GMBH, D-63743 Aschaffenburg (DE)
(72) Erfinder: Urlberger, Karl, 63743 Aschaffenburg (DE)
(74) Vertreter: Sperling, Rüdiger

(56) Entgegenhaltungen:
- EP-A- 0 474 432
- US-A1- 2003 057 410
- US-B1- 6 536 986

## Beschreibung

Die Erfindung betrifft einen Anpralldämpfer an Verkehrswegen mit in Reihe hintereinander angeordneten Dämpfelementen, die von mindestens einer gemeinsamen Haltevorrichtung gehalten werden und die auf mindestens einem Bewegungselement, das eine Befestigungsanordnung zum Festlegen an einen Dämpfelement aufweist, verschieblich angeordnet sind.

Ein gattungsgemäßer Anpralldämpfer ist aus der DE 195 25 243 bekannt. Bei diesem Anpralldämpfer sind zwei Reihen Dämpfelemente parallel nebeneinander angeordnet. Die Dämpfelemente sind in wesentlichen starr miteinander verbunden und stehen auf Rollen. Die gemeinsame Haltevorrichtung wird bei diesem gattungsgemäßen Anpralldämpfer von einer Seilkonstruktion gebildet, die mit einem Bodenanker im Kopfbereich des Anpralldämpfers festgelegt ist. Im rückwärtigen Bereich weist der Anpralldämpfer eine Abstützeinrichtung auf. Das Spannseil ist ausgehend vom Bodenanker im wesentlichen in einem 45°-Winkel nach oben gerichtet und wird ab circa dem 4. Dämpfelement horizontal weitergeführt.

Ein weiterer gattungsgemäßer Anpralldämpfer ist aus der DE 37 08 861 bekannt. Bei dieser Dämpferkonstruktion sind Pufferelemente als Standeinrichtung ausgebildet und an einer Bodenschiene gehalten. Die mehreren Pufferelemente sind seitlich an Spannseilen geführt, wobei zwischen den Spannseilen und den Pufferelementen eine formschlüssige Verbindung besteht. Ebenso ist zwischen den Pufferelementen und der Bodenschiene eine formschlüssige Verbindung ausgebildet. Alle genannten Verbindungen können zusätzlich noch eine Reibung bereitstellen.

Die aus der DE 195 25 243 bekannte Vorrichtung weist ein hervorragendes Betriebsverhalten auf, erscheint jedoch bei einem seitlichen Aufprall als zu nachgiebig, um ein seitlich auftreffendes Fahrzeug wieder geradeaus auf die Fahrbahn weiterzulenken.

Der aus der DE 37 08 861 bekannte Anpralldämpfer verfügt zwar über eine hinreichende Dämpfwirkung, ist jedoch von seiner Konzeption her nicht in der Lage, schräg auffahrende Fahrzeuge in Fahrtrichtung weiterzuleiten, ohne dass diese unkontrolliert auf die Fahrbahn zurückgeworfen würden.

Der Erfindung liegt die Aufgabe zugrunde, einen Anpralldämpfer der genannten Gattung so zu verbessern, dass er, ohne seine Dämpfereigenschaft zu verändern, ein gutes Leitvermögen aufweist, wenn er von seitlich anfahrenden Fahrzeugen getroffen wird.

Die Aufgabe wird erfindungsgemäß dadurch gelöst, dass die gemeinsame Haltevorrichtung in einer Höhe über dem Boden angeordnet ist, die geringer ist als die durchschnittliche lichte Höhe der Bodenfreiheit eines PKWs.

Durch diese Ausbildung kann sichergestellt werden, dass die Dämpferanordnung nicht ausweicht, wenn ein Fahrzeug seitlich in die Konstruktion hineinfährt, wobei gleichwohl gewährleistet ist, dass die übrigen Dämpfereigenschaften unverändert aufrechterhalten bleiben.

Vorteilhafterweise ist bei dem mindestens einen Bewegungselement eine Öffnung für die Führung der mindestens einen Haltevorrichtung vorgesehen, wobei die Öffnung integraler Bestandteil der Befestigungsanordnung ist. Dabei ist es besonders vorteilhaft, dass die Befestigungsanordnung einen Befestigungsschild umfaßt, in welchem die Öffnung zur Führung der gemeinsamen Haltevorrichtung ausgebildet ist. Dadurch, dass die Führung für die Haltevorrichtung in der Befestigungsanordnung ausgebildet ist, können übliche Dämpfelemente verwendet werden, ohne dass zusätzliche Arbeiten an den Dämpfelementen ausgeführt werden müßten. Bei einer besonderen Ausführungsform kann es vorgesehen sein, dass die Haltevorrichtung eine durchgehende Stange ist. Besonders kostengünstig kann die Haltevorrichtung so ausgebildet sein, dass sie unterhalb der Dämpfelemente angeordnet ist. Eine günstige Ausführungsform sieht vor, dass das Bewegungselement ein Gleitfuß ist. Andererseits kann jedoch das Bewegungselement eine Rolle, eine Walze oder ein Rad aufweisen. Zusätzlich zu der Führung im unteren Bereich kann die Haltevorrichtung ein oberes Seil aufweisen. Dann können die Dämpfelemente Öffnungen zur Führung des oberen Seils besitzen.

Wie an sich bekannt, ist am Kopf des Anpralldämpfers ein Bodenanker vorgesehen, an dem sowohl der untere Teil als auch der obere Teil der Haltevorrichtung festgelegt sind. Am rückwärtigen Ende ist ein Widerlager ausgebildet, an welchem sowohl das obere Seil als auch das untere Seil, gegebenenfalls die untere Stange verankert sind.

Vorteilhaft ist, dass im Kopfbereich des Anpralldämpfers die Dämpfelemente einen Höhenabstand vom Boden aufweisen, der gleich oder geringfügig höher ist als die größte Höhe des vorderen Bodenankers.

Schließlich kann es vorgesehen sein, dass die Gleitfüße sowohl in Fahrtrichtung als auch normal dazu mit einer Aufbiegung versehen sind.

Weitere vorteilhafte Ausgestaltungen und Merkmale gehen aus der nachfolgenden Beschreibung von Ausführungsbeispielen hervor, die in Verbindung mit den Zeichnungen erläutert sind. Es zeigen:
- Fig. 1: eine Seitenansicht in schematischer Darstellung eines erfindungsgemäßen Anpralldämpfers,
- Fig. 2: eine Draufsicht auf einen Bodenanker zur Festlegung der Haltevorrichtung,
- Fig. 3: eine Draufsicht des Bodenankers ohne Halteseile bzw. -stange,
- Fig. 4: eine Seitenansicht des Gegenstands aus Fig. 3,
- Fig. 4a - c: eine Darstellung eines Bewegungselements mit Befestigungsanordnung und

- Fig. 5: eine Anordnung eines erfindungsgemäßen Anpralldämpfers mit zwei parallelen Reihen.

Fig. 1 zeigt einen Anpralldämpfer 1 in schematischer Darstellung in Seitenansicht. Der Anpralldämpfer 1 wird vor seitlich neben Verkehrswegen befindlichen Objekten als Schutzeinrichtung gebaut, um zum einen den Aufprall eines auf das Objekt auffahrenden Fahrzeugs abzudämpfen und somit Schaden von den Insassen des Fahrzeugs fernzuhalten, andererseits dient es auch dem Schutz des Objekts.

Der Anpralldämpfer besteht je nach Situation des Verkehrswegs aus in Reihe hintereinander angeordneten Dämpfelementen 2, wobei mehrere solcher Reihen parallel nebeneinander vorgesehen sein können, es kann jedoch auch eine V-förmige Anordnung der Dämpfelemente mit unterschiedlichen Öffnungswinkeln gewählt werden. Die Dämpfelemente 2 werden von mindestens einer gemeinsamen Haltevorrichtung 3 so gehalten, dass sie im Fall eines Aufpralls, der nicht genau in Richtung der Symmetrieachse erfolgt, nicht ausweichen, oder die gesamten Konstruktion nicht bei einem schrägen Anfahren eines verunglückenden Fahrzeugs umstürzt oder das Fahrzeug sich dann verhakt. Die Anpralldämpferkonstruktion steht auf mindestens einem Bewegungselement 4, das mittels einer Befestigungsanordnung 6 an einem Dämpfelement 2 befestigt ist. Das Bewegungselement 4 ermöglicht die Verschiebung der Dämpfelemente während eines Aufpralls im wesentlichen in beliebiger Richtung.

Die gemeinsame Haltevorrichtung 3 ist in einer vorbestimmten Höhe über dem Boden angeordnet. Die Höhe 12 ist hinsichtlich ihrer Bemessung geringer als die durchschnittliche lichte Höhe der Bodenfreiheit eines PKWs. Das Bewegungselement 4 weist eine Öffnung 5 für die Führung der Haltevorrichtung 3 auf. Die Führung wird bereitgestellt durch ein straff gespanntes Stahlseil 3', das an einem Bodenanker 13 festgelegt ist. Der Bodenanker 13 ist im vorderen Bereich 14 des Anpralldämpfers angeordnet. Das andere Ende des Stahlseils 3' ist am Ende der Anpralldämpferkonstruktion 1 an einem Widerlager 19 festgelegt, das gleichzeitig als Aufprallbock der Konstruktion dient. Das Seil 3' kann durch geeignete Spannvorrichtungen auf eine vorbestimmte Größe gespannt werden. Bei einer besonderen Ausführungsform ist ein oberes Seil 3" vorgesehen, das ebenfalls an dem Bodenanker 13 wie auch an dem Widerlager 19 festgelegt ist. Das Seil 3" ist zunächst schräg nach oben geführt und wird nach dem dritten oder vierten Dämpfelement mittels einer Umlenkrolle waagerecht gehalten.

In Fig. 2 ist eine Ansicht auf den Bodenanker 13 mit angebauten Seilen 3' und 3" dargestellt. Es ist zu erkennen, dass die beiden Seile 3', 3" an dem Bodenanker 13 nebeneinander gehalten sind.

Eine vergrößerte Darstellung des Bodenankers 13 ist in den Fig. 3a und 3b wiedergegeben. Der Bodenanker 13 weist, wie aus Fig. 3a zu erkennen ist, eine Grundplatte 15 auf, in welcher an geeigneten Stellen Befestigungsbohrungen 18 vorgesehen sind. An diesen Befestigungsbohrungen 18 werden Bolzen durchgeführt, die im Fundament verschraubt werden. Der Bodenanker 13 weist zwei Lagerstege 16', 16" auf, die bei dem dargestellten Ausführungsbeispiel hinten über den Rand der Grundplatte 15 hervorragen. In den Lagerstegen 16', 16" ist eine gemeinsame Lagerbohrung 17 ausgebildet, durch die ein Lagerbolzen 22 (vergleiche Fig. 2) hindurchgesteckt ist. An dem Lagerbolzen 22 sind die Seile 3', 3" festgelegt.

Fig. 4a - 4c zeigt in Vorderansicht, in Draufsicht und in Seitenansicht ein Ausführungsbeispiel eines erfindungsgemäßen Bewegungselements 4 mit Befestigungsanordnung 6. Die Befestigungsanordnung 6 weist einen Befestigungsschild 6' auf, der mit einer Öffnung 5 zum Hindurchführen der gemeinsamen Haltevorrichtung 3 ausgestattet ist. Die Öffnung 5 ist dabei so groß bemessen, dass es ein straff gespanntes Stahlseil oder, wie in dieser Ausführungsform dargestellt, eine durchgehende Stange 10 aufnehmen kann. An diesem Befestigungsschild 6' wird das Dämpfelement 2 festgelegt. In der dargestellten Ausführungsform sind Befestigungslöcher 20 vorgesehen; es ist jedoch auch möglich, das Bewegungselement 4 mittels eines Verschweißens des Befestigungsschilds 6' an dem Dämpfelement 2 zu fixieren.

Das Bewegungselement 4 ist in der dargestellten Ausführungsform mit einem Gleitfuß 7 ausgestattet. Bei einer nicht dargestellten Ausführungsform kann das Bewegungselement auch eine Rolle, eine Walze oder ein Rad aufweisen. In Stoßrichtung weist der Gleitfuß vorne eine Aufbiegung 8 auf, wodurch das Verschieben erleichtert wird. Der Gleitfuß 7 besitzt jedoch auch an den seitlichen Rändern Aufbiegungen 8, die es ermöglichen, bei einem seitlichen Aufprall die Anordnung der Dämpfelemente seitliche zu verschieben, ohne dass sie sich am Boden verhaken und dadurch ein Kippmoment erfahren.

Fig. 5 zeigt eine nächste Ausführungsform, bei der die erfindungsgemäße Halte- und Bewegungseinrichtung bei einer Anpralldämpferkonstruktion mit zwei nebeneinander angeordneten Reihen von Dämpfelementen 2 eingesetzt ist. In einem solchen Fall ist vorgesehen, dass die Haltevorrichtungen jeweils an separaten Bodenankern 13 gehalten sind. Bei dem in der Fig. 5 unteren Bodenanker ist dargestellt, dass die beiden Seile 3' und 3" an dem Lagerbolzen 22 nebeneinander angeordnet sind, aber anschließend in einer gemeinsamen senkrechten Ebene übereinander zu liegen kommen, wobei, wie aus Fig. 1 zu erkennen, das untere Stahlseil 3' oder, gegebenenfalls als Stahlrohr 10, ausgebildet waagerecht weiterverläuft, das obere Stahlseil 3" jedoch in einem Winkel von circa 45° nach oben geführt und an der Umlenkrolle 21 so umgelegt wird, dass es parallel zu dem Grund weiterläuft.

Die Erfindung beschränkt sich in ihrer Ausführung nicht auf die vorstehend angegebenen bevorzugten Ausführungsbeispiele.

### Bezugszeichenliste:

- 1: Anpralldämpfer
- 2: Dämpfelement
- 3': unteres Stahlseil
- 3": oberes Stahlseil
- 4: Bewegungselement
- 5: Öffnung für das Seil
- 6: Befestigungsanordnung
- 7: Gleitfuß
- 8: Aufbiegung
- 9: Befestigungsschild
- 10: Stange
- 11: Spanneinrichtung
- 12: Höhe
- 13: Bodenanker
- 14: Kopfbereich des Dämpfers
- 15: Grundplatte des Bodenankers
- 16', 16": Lagerstege
- 17: Lagerbohrung
- 18: Befestigungsbohrungen
- 19: Widerlager
- 20: Befestigungsbohrungen am Befestigungsschild
- 21: Umlenkrolle
- 22: Lagerbolzen des Bodenankers

## Patentansprüche

1. Anpralldämpfer (1) an Verkehrswegen, mit in Reihe hintereinander angeordneten Dämpfelementen (2), die von mindestens einer gemeinsamen Haltevorrichtung (3) gehalten werden und die auf mindestens einem Bewegungselement (4), das eine Befestigungsanordnung (6) zum Festlegen an einem Dämpfelement (2) aufweist, verschieblich angeordnet sind **dadurch gekennzeichnet, dass** die gemeinsame Haltevorrichtung (3) in einer Höhe (12) über dem Boden angeordnet ist, die geringer ist als die durchschnittliche lichte Höhe der Bodenfreiheit eines PKWs.

2. Anpralldämpfer nach Anspruch 1, **dadurch gekennzeichnet, dass** das mindestens eine Bewegungselement (4) mindestens eine Öffnung (5) für die Führung der mindestens einen gemeinsamen Haltevorrichtung (3) aufweist.

3. Anpralldämpfer nach Anspruch 2, **dadurch gekennzeichnet, dass** die Öffnung (5) integraler Bestandteil der Befestigungsanordnung (6) ist.

4. Anpralldämpfer nach einem der Ansprüche 1 - 3, **dadurch gekennzeichnet, dass** die Befestigungsanordnung (6) ein Befestigungsschild (6') ist, in welchem die Öffnung (5) zur Führung der gemeinsamen Haltevorrichtung (3) ausgebildet ist.

5. Anpralldämpfer nach einem der vorangegangenen Ansprüche 1 - 4, **dadurch gekennzeichnet, dass** die Haltevorrichtung (3) ein straff gespanntes Stahlseil (3') oder eine durchgehende Stange (10) ist.

6. Anpralldämpfer nach einem der vorangegangenen Ansprüche, **dadurch gekennzeichnet, dass** die Haltevorrichtung (3) unterhalb der Dämpfelemente (2) angeordnet ist.

7. Anpralldämpfer nach mindestens einem der vorangegangenen Ansprüche, **dadurch gekennzeichnet, dass** das Bewegungselement (4) einen Gleitfuß (7) aufweist.

8. Anpralldämpfer nach einem der Ansprüche 1 - 7, **dadurch gekennzeichnet, dass** das Bewegungselement (4) eine Rolle, eine Walze oder ein Rad aufweist.

9. Anpralldämpfer nach mindestens einem der vorangegangenen Ansprüche, **dadurch gekennzeichnet, dass** die Haltevorrichtung (3) ein oberes Seil (3") aufweist.

10. Anpralldämpfer nach mindestens einem der vorangegangenen Ansprüche, **dadurch gekennzeichnet, dass** in den Dämpfelementen (2) Öffnungen zur Führung des oberen Seils (3") ausgebildet sind.

11. Anpralldämpfer nach einem der vorangegangenen Ansprüche, **dadurch gekennzeichnet, dass** die Haltevorrichtung (3) am Kopf des Anpralldämpfers an einem Bodenanker (13) und am rückwärtigen Ende des Anpralldämpfers an einem Widerlager (19) verankert sind.

12. Anpralldämpfer nach einem der vorangegangenen Ansprüche, **dadurch gekennzeichnet, dass** im Kopfbereich (14) des Anpralldämpfers die Dämpfelemente (2) einen Höhenabstand (14') vom Boden aufweisen, der gleich oder geringfügig höher ist als die größte Höhe des vorderen Bodenankers (13).

13. Anpralldämpfer nach mindestens einem der vorangegangenen Ansprüche, **dadurch gekennzeichnet, dass** die Gleitfüße (7) sowohl in Fahrtrichtung als auch normal dazu mit einer Aufbiegung (8) versehen sind.

## Claims

1. Impact damper (1) for roadways, comprising damping elements (2) arranged in a row one after another which are held by at least one common holding device (3) and which are movably arranged on at least one moving element (4) which has a fixing arrangement (6) for fixing to a damping element (2), **characterized in that** the common holding device (3) is arranged at a height (12) above ground which is less than the average clearance height of the ground clearance of a passenger car.

2. Impact damper according to claim 1, **characterized in that** the at least one moving element (4) comprises at least one opening (5) for guiding the at least one common holding device (3).

3. Impact damper according to claim 2, **characterized in that** the opening (5) is an integrated part of the fixing arrangement (6).

4. Impact damper according to one of claims 1 to 3, **characterized in that** the fixing arrangement (6) is a fixing shield (6') in which the opening (5) for guiding the common holding device (3) is formed.

5. Impact damper according to one of the preceding claims 1 to 4, **characterized in that** the holding device (3) is a tightly strained steel cable (3') or a continuous rod (10).

6. Impact damper according to one of the preceding claims, **characterized in that** the holding device (3) is arranged below the damping elements (2).

7. Impact damper according to at least one off the preceding claims, **characterized in that** the moving element (4) comprises a sliding base (7).

8. Impact damper according to one of claims 1 to 7, **characterized in that** the moving element (4) comprises a roller, a cylinder or a wheel.

9. Impact damper according to at least one of the preceding claims, **characterized in that** the holding device (3) comprises a top cable (3").

10. Impact damper according at least one of the preceding claims, **characterized in that** openings for guiding the top cable (3") are formed in the damping elements (2).

11. Impact damper according to one of the preceding claims, **characterized in that** the holding device (3) is anchored at the head of the impact damper to a ground anchor (13) and at the rear end of the impact damper to an abutment (19).

12. Impact damper according to one of the preceding claims, **characterized in that** in the head portion (14) of the impact damper, the damping elements (2) are arranged at a height distance (14') from the ground which is equal to or slightly higher than the maximum height of the front ground anchor (13).

13. Impact damper according to at least one of the preceding claims, **characterized in that** the sliding bases (7) are provided with a bent-up portion (8) in the direction of traffic as well as in the direction perpendicular thereto.

## Revendications

1. Amortisseur de chocs (1) sur voies de circulation avec des éléments amortisseurs (2) disposés sur une rangée les uns derrière les autres qui sont maintenus par au moins un dispositif de retenue commun (3) et qui sur au moins un élément de déplacement (4), qui présente un dispositif de fixation (6) pour la fixation sur un élément amortisseur (2), sont disposés de manière coulissante, **caractérisé en ce que** le dispositif de retenue commun (3) est disposé au-dessus du sol à une hauteur (12) qui est inférieure à la hauteur interne moyenne de la garde au sol d'un véhicule particulier.

2. Amortisseur de chocs selon la revendication 1, **caractérisé en ce que** qu'au moins un élément de déplacement (4) présente au moins une ouverture (5) pour le guidage d'au moins un dispositif de retenue commun (3).

3. Amortisseur de chocs selon la revendication 2, **caractérisé en ce que** l'ouverture (5) fait partie intégrante du dispositif de fixation (6).

4. Amortisseur de chocs selon l'une des revendications 1 à 3, **caractérisé en ce que** le dispositif de fixation (6) est une plaque de fixation (6') dans laquelle est ménagée l'ouverture (5) pour le guidage du dispositif commun de retenue (3).

5. Amortisseur de chocs selon l'une des revendications 1 à 4, **caractérisé en ce que** le dispositif de retenue (3) est un câble d'acier tendu (3') ou une tige continue (10).

6. Amortisseur de chocs selon l'une des revendications précédentes, **caractérisé en ce que** le dispositif de retenue (3) est disposé en dessous des éléments amortisseurs (2).

7. Amortisseur de chocs selon au moins l'une des revendications précédentes, **caractérisé en ce que** l'élément de déplacement (4) présente un pied coulissant (7).

8. Amortisseur de chocs selon l'une des revendications 1 à 7, **caractérisé en ce que** l'élément de déplacement (4) présente un galet, un cylindre ou une roue.

9. Amortisseur de chocs selon l'une des revendications précédentes, **caractérisé en ce que** le dispositif de retenue (3) présente un câble supérieur (3").

10. Amortisseur de chocs selon au moins l'une des revendications précédentes, **caractérisé en ce que** les éléments amortisseurs (2) présentent des ouvertures pour le guidage du câble supérieur (3").

11. Amortisseur de chocs selon l'une des revendications précédentes, **caractérisé en ce que** le dispositif de retenue (3) est ancré sur la tête de l'amortisseur de chocs à un ancrage de sol (13) et sur l'extrémité arrière de l'amortisseur de chocs sur une butée (19).

12. Amortisseur de chocs selon l'une des revendications précédentes, **caractérisé en ce que** dans la zone de tête (14) de l'amortisseur de chocs, les éléments amortisseurs (2) présentent une distance en hauteur (14') avec le sol qui est inférieure ou égale à la plus grande hauteur de l'ancrage avant de sol (13).

13. Amortisseur de chocs selon au moins l'une des revendications précédentes, **caractérisé en ce que** les pieds coulissants (7) sont munis d'une courbe (8) aussi bien dans le sens de marche que dans la normale.
